# FASCICULE DE BREVET EUROPEEN

(11) **EP 3 030 480 B1**
(45) Date de publication et mention de la délivrance du brevet: **03.05.2017**
(21) Numéro de dépôt: 13819046.7
(22) Date de dépôt: 06.08.2013
(51) Int. Cl.: B63B 1/04, B63B 41/00, B63B 7/08

(54) **EMBARCATION PNEUMATQUE A CARENE EN V ET VOLETS**
AUFBLASBARES WASSERFAHRZEUG MIT V-FÖRMIGEM RUMPF UND KLAPPEN
INFLATABLE CRAFT HAVING V-SHAPED HULL AND FLAPS

(43) Date de publication de la demande: 15.06.2016
(73) Titulaire: Zodiac Milpro International, 75009 Paris (FR)
(72) Inventeur: CASSANAS, Marc, E-17600 Figueres (ES); BOUDEAU, Lionel, 20814 Bethesda, MD (US)
(74) Mandataire: Cabinet Plasseraud
(86) Numéro de dépôt international: PCT/FR2013/051896
(87) Numéro de publication internationale: WO 2015/018984

(56) Documents cités:
- FR-A1- 2 778 626

## Description

La présente invention concerne des perfectionnements apportés aux embarcations pneumatiques du type comportant au moins un boudin gonflable formant deux branches sensiblement parallèles se rejoignant vers l'avant pour former une étrave, et un tableau arrière reliant lesdites branches et apte à recevoir au moins un moteur, chacune desdites branches comportant, au moins dans sa partie sensiblement parallèle, plusieurs compartiments tubulaires, chacun de section transversale sensiblement circulaire, dont un compartiment supérieur et un compartiment inférieur, accolés longitudinalement l'un à l'autre le long d'une zone circonférentielle, inférieure et tournée vers l'autre branche, dudit compartiment supérieur, qui présente une section transversale supérieure à celle dudit compartiment inférieur, retenu contre ledit compartiment supérieur par une enveloppe latérale souple, en toile ou tissu, qui l'entoure au moins partiellement et qui est solidaire dudit compartiment supérieur, ladite enveloppe souple étant fixée tangentiellement auxdits compartiments supérieur et inférieur du côté extérieur de la branche considérée. De plus, une quille longitudinale est interposée entre un élément structurel formant plancher, pouvant être par exemple rigide, souple ou pliant, en partie supérieure, qui est maintenu, au moins dans le sens transversal, le long desdites deux branches, et un élément structurel formant un fond étanche, tel par exemple une toile de fond étanche, en partie inférieure, qui se raccorde aux bords périphériques dudit plancher, ladite quille tendant ledit fond en lui conférant la forme d'une carène en V.

Des embarcations de ce type sont connues, notamment par FR 2 778 626 et FR 2 510 064, et donnent satisfaction en raison de leurs caractéristiques améliorées de navigabilité aux grandes vitesses, en particulier pour ce qui concerne le confort, leur facilité de déjaugeage, et leur tenue de cap, tout en conservant, aux basses et moyennes vitesses, une immersion correcte de l'hélice d'un moteur hors-bord monté sur leur tableau arrière, et les embarcations de ce type connaissent un grand développement.

Le déjaugeage est compris comme le changement de régime de l'avancement d'un objet dans l'eau, d'un régime « archimédien » (l'objet flotte par poussée d'Archimède) à un régime dynamique où sa vitesse lui permet d'être porté par la surface de l'eau.

Toutefois, lorsqu'une embarcation de ce type est lourdement chargée, on constate que sa vitesse maximum peut être fortement limitée, et que l'embarcation peut même rencontrer des difficultés à déjauger.

Il est donc apparu souhaitable de modifier la structure des embarcations de ce type, sans cependant en rendre la fabrication et l'entretien bien plus complexes et plus coûteux, tout en leur permettant d'atteindre une vitesse maximum plus élevée, et d'assurer le déjaugeage de charges plus lourdes sans pour autant devoir augmenter la puissance du moteur.

A cet effet, l'embarcation pneumatique du type présenté ci-dessus, et conforme à l'invention, se caractérise en ce que deux volets, en tissu ou toile imperméable, sont fixés tendus avec étanchéité, sensiblement symétriquement de part et d'autre de ladite quille longitudinale, chacun sous l'une respectivement des deux parties arrière et latérales de ladite carène, chaque volet ayant un bord latéral extérieur le long duquel ledit volet est lié à la partie inférieure du compartiment inférieur du côté correspondant ou de ladite enveloppe qui le recouvre, et un bord latéral intérieur le long duquel ledit volet est lié au fond, le long d'une ligne s'étendant de l'arrière vers l'avant du volet et de l'embarcation en étant inclinée vers ledit compartiment inférieur, la largeur dudit volet se réduisant progressivement, depuis son bord arrière tendu et libre entre ses extrémités, sensiblement au niveau dudit tableau arrière, vers une partie avant du volet qui est liée au fond et/ou audit compartiment inférieur ou à ladite enveloppe correspondante, au niveau du raccordement entre les compartiments supérieur et inférieur, chaque volet délimitant ainsi, avec ledit compartiment inférieur et le fond, un canal convergent de l'avant vers l'arrière et incliné vers l'extrémité arrière de l'arête de la carène en V, et apte à guider et accélérer un écoulement d'eau vers la zone située sous la partie centrale du tableau arrière.

En outre, et simultanément, dès que l'embarcation se déplace vers l'avant, les volets procurent une portance qui a pour effet de relever l'arrière de l'embarcation, sous l'action de l'eau en déplacement relatif par rapport à la carène en V. L'effet tunnel procuré par les canaux convergents délimités par les deux volets avec la carène en V a pour effet de concentrer, canaliser et accélérer l'écoulement d'eau par rapport à la carène, l'eau étant guidée jusqu'à la zone située sous la partie centrale du tableau arrière, là où se trouve l'hélice, où l'eau arrive avec une plus grande vitesse, et permet au moteur et donc à l'hélice de tourner plus vite, notamment dans la phase de déjaugeage durant laquelle le moteur peine habituellement à monter en régime si le bateau est lourdement chargé, ceci ayant pour effet d'améliorer l'accélération et donc de faciliter ledit déjaugeage.

Dans un mode de réalisation avantageux d'une embarcation selon l'invention, chaque volet a une forme générale sensiblement trapézoïdale, dont la grande base et la petite base constituent respectivement le bord arrière et un bord avant du volet, et dont les côtés constituent les bords latéraux extérieur et intérieur du volet.

Ce mode de réalisation avantageux est en outre, de préférence, tel que le bord arrière de chaque volet s'étend transversalement depuis une extrémité intérieure située sensiblement sur l'arête de ladite carène en V, au milieu de la base du tableau arrière.

Cependant, selon une variante de l'embarcation de l'invention, le bord arrière de chaque volet s'étend transversalement depuis une extrémité intérieure située dans la moitié, qui est adjacente à l'arête'de ladite carène en V, de la partie du fond constituant le côté adjacent de la carène en V.

De préférence, dans les différentes formes de réalisation selon l'invention, l'embarcation est telle que les volets s'étendent, vers l'avant à partir dudit tableau arrière, sur une longueur, parallèlement à ladite quille longitudinale, qui est comprise entre environ 55 % et environ 75 % de la longueur de l'embarcation.

Dans une forme de réalisation préférée, les volets s'étendent sensiblement sur les deux tiers arrière de l'embarcation.

Les volets peuvent être deux pièces de toile ou tissu, par exemple imprégné(e) et imperméable, indépendantes l'une de l'autre, et par exemple imprégnées d'un matériau tel que le polyuréthane.

Mais, afin de rendre la fabrication de l'embarcation plus facile et plus économique, les volets peuvent être formés chacun par l'une respectivement de deux parties d'une seule pièce de tissu ou toile. Dans ce cas les deux parties sont symétriques l'une de l'autre, de part et d'autre d'une bande de jonction entre ces deux parties. Une autre possibilité de réalisation économique est que chaque volet soit d'une seule pièce de tissu ou toile avec ladite enveloppe associée audit compartiment inférieur du côté correspondant, ou encore qu'une seule pièce de toile ou tissu permette de constituer à la fois les deux volets et les deux enveloppes des compartiments inférieurs.

En outre, dans une forme de réalisation préférée, un déflecteur, apte à dévier l'eau vers le bas, est monté transversalement en saillie sous chacune desdites deux branches, en arrière du bord arrière desdits volets. Ce déflecteur a également pour effet de générer une portance, qui tend à relever l'arrière de l'embarcation, dès que cette dernière se déplace en marche avant.

Dans un mode de réalisation économique, ledit déflecteur est un profilé en matière synthétique de section transversale triangulaire, qui est rapporté sur le compartiment supérieur et ladite enveloppe, sensiblement le long de la demi-périphérie inférieure de ladite branche.

De manière connue, chaque branche se termine par une calotte ou un cône à pointe dirigée vers l'arrière, et, selon l'invention, ledit déflecteur est avantageusement fixé sensiblement au niveau de la base de la calotte ou dudit cône.

De manière connue également, la quille est avantageusement une quille pneumatique constituée d'au moins une enceinte gonflable allongée.

Comme connu, également, le plancher peut être maintenu en appui sur la face inférieure et intérieure desdits compartiments supérieurs, et le fond est fixé sur lesdites branches, au niveau des raccordements entre lesdits compartiments supérieurs et inférieurs. De même, lesdits compartiments supérieur et inférieur de chaque branche du boudin peuvent comporter deux compartiments gonflables, et constituent respectivement un flotteur principal et un flotteur auxiliaire. Chaque flotteur auxiliaire peut comprendre au moins un corps allongé gonflable, dont la section transversale est, de l'avant vers l'arrière, progressivement croissante, puis décroissante.

Enfin, de manière connue également, chaque enveloppe présente avantageusement une extrémité antérieure fermée et profilée avec une partie inférieure inclinée vers le haut.

Grâce à ces agencements connus, combinés aux agencements présentés ci-dessus et propres à l'invention, la fabrication des embarcations conformes à l'invention se trouve simplifiée. En effet, les flotteurs principaux des deux branches sont tous identiques, de même que les flotteurs auxiliaires, alors que c'est leur fabrication qui est la plus contraignante, lorsqu'ils se présentent sous forme gonflable, en raison de l'étanchéité qu'ils doivent présenter. Dans une embarcation selon l'invention, seules les enveloppes, qui peuvent être réalisées de façon non étanche lorsqu'elles ne sont pas d'une seule pièce de tissu ou toile avec les volets, et seuls les volets, doivent être différenciés pour les côtés droit et gauche, mais cette différenciation disparaît lorsque les deux volets comme les deux enveloppes sont constitués dans une même pièce de toile ou tissu approprié(e). En outre, lorsque les flotteurs auxiliaires sont amovibles, comme connu par FR 2 778 626, dont les enseignements sont compatibles avec la présente invention, et auquel on se reportera pour davantage de précisions à ce sujet, tous les avantages propres à des flotteurs auxiliaires gonflables et amovibles sont conservés par une embarcation selon la présente invention.

D'une façon générale, l'aménagement perfectionné introduit par l'invention dans les embarcations pneumatiques du type visé au préambule se révèle avantageux au niveau du déjaugeage et de la vitesse maximum en charge atteignable, pour une puissance motrice installée donnée, tout en étant économique aussi bien pour la fabrication que pour l'entretien.

L'invention sera mieux comprise à la lecture de la description détaillée qui suit de certains modes de réalisation préférés, donnés uniquement à titre d'exemples non limitatifs. Dans cette description, on se réfère aux dessins annexés sur lesquels :
- les figures 1 et 2 sont des vues respectivement de devant et de derrière d'un mode de réalisation pratique d'embarcation pneumatique conforme à l'invention ;
- la figure 3a illustre, de façon très schématique, en coupe transversale et en traits pleins, le mode de réalisation de l'embarcation selon les figures 1 et 2, et en pointillés, une variante de réalisation ;
- les figures 3b et 3c sont des vues, en coupe transversale, analogues à la figure 3a de deux autres variantes de réalisation ;
- la figure 4 est une vue schématique de côté de l'embarcation gonflable des figures 1 et 2 ;
- la figure 5 est une vue partielle en perspective, de l'avant vers l'arrière et de dessus, de l'embarcation gonflable des figures 1, 2 et 3 qui est retournée et présente sa carène vers le haut ; et
- la figure 6 est une vue de dessous schématique de l'embarcation gonflable des figures 1, 2, 4 et 5.

En se référant tout d'abord aux figures 1, 2 et 4 à 6, une embarcation conforme à l'invention comporte un boudin gonflable 1 formant deux branches 2 sensiblement parallèles qui se rejoignent vers l'avant pour former une étrave 3 (non visible sur la figure 5).

Un tableau arrière 4 (visible sur les figures 2 et 6) relie les deux branches 2 du boudin 1 à proximité de leurs extrémités arrière, et est destiné à fermer de façon étanche l'arrière de l'embarcation et à supporter au moins un moteur, notamment du type hors bord (non représenté).

Le long des deux branches 2 du boudin 1 de l'embarcation est maintenu, intérieurement et au moins transversalement, un plancher 5 (voir figure 3a) qui peut être rigide, souple ou pliant, et constitué de toute manière appropriée connue (lattes ou panneaux en bois ou métallique ou en matériau synthétique, fond gonflable, par exemple).

Un fond étanche, constitué par exemple par une toile de fond 6 étanche, située sous le plancher 5, se raccorde au boudin 1 le long de la liaison des branches 2 de celui-ci et du plancher 5. Entre le plancher 5 et la toile de fond 6 est interposée une quille 7 longitudinale (voir aussi figure 3a) qui tend la toile 6 pour lui conférer la forme d'une carène en V. La quille 7 peut être de tout type approprié ; par exemple et de préférence, il s'agit d'une quille pneumatique constituée par au moins une capacité allongée gonflable.

Chaque branche 2 du boudin 1 est constituée par plusieurs compartiments gonflables allongés (en forme de boudins de section transversale sensiblement circulaire), superposés et physiquement accolés les uns aux autres ; chaque branche 2 présente ainsi, en section transversale, une forme polylobée inclinée du haut vers le bas en direction de l'intérieur de l'embarcation. Dans l'exemple préféré de réalisation illustré aux figures précitées, chaque branche 2 est constituée par deux compartiments superposés, à savoir un compartiment supérieur 8 de plus grande section, par exemple circulaire comme illustré, constituant un flotteur principal, et un compartiment inférieur 9 de plus petite section constituant un flotteur auxiliaire ; chaque branche 2 présente ainsi en section transversale une forme bilobée.

Dans la suite de la description, on se réfère plus particulièrement à une embarcation pneumatique dont les branches 2 du boudin gonflable 1 ont une architecture bilobée, comme illustré aux figures 1, 2, 3a et 4 à 6, car c'est celle-ci qui semble devoir se révéler la plus intéressante en pratique eu égard à sa simplicité de structure et aux avantages intéressants qu'elle procure, étant entendu toutefois que les dispositions conformes à l'invention qui sont décrites ci-après peuvent tout aussi bien s'employer dans une embarcation dont les branches 2 du boudin gonflable 1 ont une architecture polylobée.

Dans chaque branche 2, le compartiment inférieur 9 ou flotteur auxiliaire est partiellement entouré par une enveloppe souple 11, solidaire du compartiment supérieur 8 ou flotteur principal, et retenu dans ladite enveloppe 11 et appuyé, lorsqu'il est gonflé, contre le compartiment supérieur 8 par l'enveloppe tendue 11, comme représenté sur la figure 3a.

Le compartiment inférieur 9 peut être solidarisé (par collage par exemple) et accolé longitudinalement au compartiment supérieur 8 le long d'une zone circonférentielle de ce dernier qui est inférieure et intérieure (tournée vers l'autre branche 2) comme décrit dans FR 2 510 064, ou en variante, le compartiment inférieur 9 peut être amovible, et retenu dans l'enveloppe 11 et appuyé contre la même zone circonférentielle du compartiment supérieur 8 à l'état gonflé, comme décrit dans FR 2 778 626.

Dans les deux cas, chaque enveloppe 11 forme ainsi une poche allongée, qui peut être définie par une toile ou un tissu solidarisé(e) par ses bords longitudinaux à une zone intérieure du compartiment supérieur 8, située à la jonction ou au voisinage de la jonction du fond 5 avec le compartiment supérieur 8, d'une part, et, d'autre part, à une zone extérieure du compartiment supérieur 8. Ainsi, la partie latérale extérieure 10 de l'enveloppe 11 qui s'étend entre le compartiment inférieur 9 et le compartiment supérieur 8 est tendue et s'étend sensiblement tangentiellement à ces compartiments 8 et 9 qui sont dimensionnés et disposés l'un par rapport à l'autre, de sorte que la partie latérale extérieure 10 forme avec un plan horizontal un angle moyen compris entre environ 5° et 45°, l'angle moyen entre la toile de fond 6 et le plan horizontal pouvant être voisin de 15° à 20°.

L'enveloppe 11 n'a pas nécessairement à être étanche. Avantageusement elle présente une extrémité antérieure 12 qui est fermée, et de préférence profilée avec un fond qui est relevé vers l'avant et vers le haut comme illustré aux figures 1 et 4 à 6. Par contre, elle présente une extrémité postérieure qui peut être ouverte (comme illustré à la figure 2) et de préférence équipée de moyens de retenue du flotteur auxiliaire 9, lorsque ce dernier est amovible comme décrit dans FR 2 778 626.

Les deux enveloppes 11 droite et gauche sont de formes différentes, et correspondent donc à des fabrications différentes, lorsqu'elles sont pourvues d'une extrémité antérieure 12 fermée.

Chaque flotteur auxiliaire ou compartiment inférieur 9 présente une forme générale allongée (forme d'un boudin ou d'une saucisse) et peut être constitué soit d'un seul tenant, soit de plusieurs tronçons bout-à-bout.

Dans un mode de réalisation intéressant, décrit dans FR 2 778 626, en référence aux figures 2A, 3 et 4 de ce document de brevet, auquel on se reportera pour davantage de précisions, le flotteur auxiliaire 9 est un corps gonflable allongé, muni d'une valve de gonflage traversant l'enveloppe 11 par un trou de celle-ci et destinée à être reliée à un raccord de gonflage extérieur par un conduit, ou bien raccordée directement au compartiment principal 8 pour un gonflage simultané des deux enceintes pneumatiques. Dans ce cas, la constitution du flotteur auxiliaire 9 en plusieurs tronçons bout-à-bout nécessite soit des liaisons pneumatiques entre les tronçons pour leur gonflage simultané, soit l'équipement de chaque tronçon avec une valve de gonflage. Dans les deux cas, la réalisation est plus onéreuse que lorsque chaque flotteur auxiliaire 9 est constitué d'un seul tenant. L'introduction d'un tel flotteur 9 à l'état dégonflé, donc sans rigidité, à l'intérieur de l'enveloppe 11 peut avantageusement s'effectuer par traction, à partir de l'avant, à l'aide d'un lien souple (non représenté) solidaire de l'extrémité antérieure du flotteur 9, et à cette fin, il est nécessaire de prévoir un trou dans l'extrémité antérieure de chaque enveloppe 11 pour laisser passage au lien de traction.

En outre, dans un mode de réalisation préféré, le corps gonflable allongé du flotteur auxiliaire 9 n'est pas simplement cylindrique de révolution sur toute sa longueur, mais présente une portion verticalement renflée à l'avant comme cela est visible notamment sur la figure 1, puis le corps gonflable présente une section transversale qui, de l'avant vers l'arrière, est d'abord croissante, puis décroissante et enfin approximativement constante (partie terminale cylindrique de révolution).

La forme complexe ainsi mise en oeuvre (voir la vue frontale de la fig. 1) procure un effet de coincement du flotteur auxiliaire 9 à l'intérieur de l'enveloppe 11 qui le maintient en place dans celle-ci dans la position décalée vers l'intérieur qui est bien visible sur la vue de l'arrière de la figure 2. C'est ce positionnement décalé vers l'intérieur qui conduit à la formation de la portion de toile inclinée 10.

Selon une caractéristique essentielle propre à l'invention, l'embarcation comprend également deux volets 13, réalisés en tissu ou toile imperméable, qui sont fixés à l'état tendu et avec étanchéité, sensiblement symétriquement par rapport au plan médian vertical de l'embarcation, donc de part et d'autre de la quille longitudinale 7, chacun sous l'une respectivement des deux parties latérales arrière de la carène en V. Comme représenté schématiquement sur la figure 6, qui est une vue de dessous de l'embarcation, chacun des deux volets 13 présente une forme générale sensiblement de trapèze, dont la grande base constitue le bord arrière 14 du volet 13, et la petite base constitue le bord avant 15 de ce même volet 13, tandis que les côtés du trapèze constituent l'un le bord latéral extérieur 16 et l'autre le bord latéral intérieur 17 du volet 13.

Chacun des deux volets 13 a son bord latéral extérieur 16 relié avec étanchéité à la partie inférieure de l'enveloppe 11 qui recouvre le compartiment inférieur 9 situé du même côté que ce volet 13, comme représenté sur les figures 3a et 5. Chaque volet 13 est également relié avec étanchéité le long de son bord latéral intérieur 17 à la toile de fond 6, le long d'une ligne qui s'étend, de l'arrière vers l'avant du volet 13 et de l'embarcation, en étant inclinée en biais vers le compartiment inférieur 9 du côté correspondant, puisque la largeur du volet 13 se réduit progressivement depuis son bord arrière 14 tendu et libre entre ses extrémité, au niveau du tableau arrière 4, vers la partie avant et le bord avant 15 du volet 13 qui est ou sont relié(s) avec étanchéité à l'enveloppe 11 correspondante du compartiment inférieur 9 du même côté, au niveau du raccordement entre les compartiments supérieur 8 et inférieur 9, ledit bord avant 15 pouvant également, si besoin, être fixé avec étanchéité, sur au moins une partie de sa longueur, contre la toile de fond 6.

Dans la première forme de réalisation de la figure 3a, le bord arrière 14 de chaque volet 13 est transversalement tendu depuis une extrémité intérieure située sensiblement sur l'arête de la carène en V, et au milieu 18 de la base du tableau arrière 4, comme représenté sur la figure 2. Dans cette réalisation, comme montré sur la figure 3a, l'enveloppe 11 de chaque compartiment inférieur 9 entoure la moitié interne de la périphérie du compartiment inférieur 9 et est solidarisée au bord latéral correspondant du plancher 5, dans la zone de raccordement des deux compartiments 8 et 9, de sorte à bien maintenir le compartiment inférieur 9 en position par rapport au compartiment supérieur 8.

Dans cette réalisation, les deux volets 13, qui sont deux pièces de toile ou tissu indépendantes l'une de l'autre, s'étendent sur sensiblement les deux tiers arrière de l'embarcation. Parallèlement à la quille longitudinale 7, chacun des volets 13 s'étend, comme représenté sur la figure 6, vers l'avant à partir du tableau arrière 4, sur une longueur qui, selon le modèle d'embarcation, peut être comprise entre environ 55 % et environ 75 % de la longueur de l'embarcation.

Ainsi, comme représenté par les figures 1, 2, 5 et 6, chacun des deux volets 13 délimite avec le compartiment inférieur 9 du côté correspondant et la partie de la toile de fond 6 également du côté correspondant, l'un respectivement de deux canaux qui sont convergents de l'avant vers l'arrière, et inclinés l'un vers l'autre et vers l'extrémité arrière de l'arête de la carène en V, c'est-à-dire vers le milieu 18 de la base du tableau arrière 4. De la sorte, ces deux canaux permettent, dès que l'embarcation se déplace vers l'avant, et donc que de l'eau est canalisée, en raison du mouvement relatif par rapport à l'embarcation, entre les deux compartiments inférieurs 9 et les enveloppes 11 qui les entourent, un écoulement d'eau qui procure, sur les volets 13, une portance ayant pour effet de relever l'arrière de l'embarcation, et, simultanément, l'effet tunnel procuré par les deux canaux délimités par les deux volets avec la carène en V assure une concentration, une canalisation et une accélération de l'écoulement d'eau par rapport à la carène, cet écoulement étant guidé vers la zone située sous la partie centrale du tableau arrière 4, où se trouve l'hélice d'un moteur hors bord monté sur le tableau arrière 4. L'eau parvient donc dans cette zone avec une plus grande vitesse, ce qui permet d'augmenter la vitesse de rotation du moteur et de l'hélice, et donc d'améliorer l'accélération, ce qui est particulièrement avantageux en phase de déjaugeage, pendant laquelle le moteur rencontre habituellement une difficulté à monter en régime, plus particulièrement si l'embarcation est lourdement chargée. Il en résulte que le déjaugeage de l'embarcation, même lourdement chargée, est facilité.

En variante de réalisation, comme représenté en pointillés sur la figure 3a, chaque volet 13 peut être tel que son bord arrière 14' a son extrémité intérieure non pas au niveau de la quille 7 et du milieu 18 de la base du tableau arrière 4, mais au niveau d'un point de liaison avec la toile de fond 6 formant le côté de la carène en V du côté correspondant, ce point de liaison étant situé dans la moitié de ce côté de toile de fond 6 qui est adjacente à la quille 7. Le bord latéral intérieur 17 du volet 13 est ainsi toujours lié avec étanchéité à cette partie latérale de la toile de fond 6 le long d'une ligne inclinée en biais vers l'avant et vers le compartiment inférieur 9 du côté correspondant, mais à une distance plus grande de la quille 7, ce qui a pour conséquence d'augmenter la section de passage dans chacun des deux canaux convergents délimités par les volets avec la carène en V et les deux compartiments inférieurs 9, d'où une moindre accélération de l'écoulement d'eau vers l'hélice du moteur.

Selon une autre variante, les deux volets 13 ne sont pas deux pièces individuelles de tissu ou toile correspondant chacune à l'un des deux volets, mais les deux volets 13 forment ensemble une seule pièce de toile ou tissu, dont deux parties constituent chacune l'un respectivement des deux volets 13, et sont réunies entre elles par une partie de liaison, pouvant être agencée en bande de recouvrement de la partie d'extrémité arrière de la carène en V.

Selon encore une autre variante, schématiquement représentée sur la figure 3b, chacun des deux volets 13 est d'une seule pièce de toile ou de tissu avec l'enveloppe 11 entourant partiellement le compartiment inférieur 9 du côté correspondant, de sorte que l'enveloppe 11 est, dans ce cas, également imperméable. La pièce de tissu ou toile constituant un volet 13 et une enveloppe 11 est collée autour de la partie inférieure du compartiment inférieur 9, dont le maintien en bonne position par rapport au compartiment supérieur 8 est assuré par une bande complémentaire de toile ou tissu, constituant une bande longitudinale 19 de retenue, qui enveloppe sensiblement la moitié intérieure de la périphérie du compartiment inférieur 9 correspondant en étant reliée avec étanchéité, par exemple par collage, à la toile de fond 6 et/ou au compartiment supérieur 8 par une ou plusieurs cornières en U ou en V telles que celles repérées en 20 sur la figure 3b. Une ou plusieurs cornières 20 de jonction analogues peuvent être utilisées pour raccorder au compartiment supérieur 8 l'extrémité extérieure de la pièce unique 21 constituant un volet 13 et une enveloppe 11 d'un même côté. Deux cornières en V 20 peuvent également être utilisées pour améliorer la jonction, pour chacune d'elles, de l'une respectivement des deux pièces 21 dont chacune constitue un volet 13 et l'enveloppe 11 correspondante, en améliorant simultanément la jonction à la toile de fond 6 et à la quille 7 formant la carène en V.

Dans la variante de la figure 3c, une unique pièce de toile ou tissu 22 constitue simultanément les deux volets 13 et les deux enveloppes 11, de sorte que dans cet exemple également, des bandes de retenue longitudinales 19 doivent être utilisées pour envelopper sensiblement la moitié intérieure de la périphérie de chacun des deux compartiments inférieurs 9.

Bien entendu, des cornières telles que 20 peuvent également être utilisées dans la variante de la figure 3c pour améliorer les jonctions entre les différentes pièces en toile ou tissu.

En outre, un déflecteur 23 permettant de dévier l'eau vers le bas est monté transversalement en saillie sous chacune des branches 2, en arrière du bord arrière 14 des volets 13, comme représenté sur les figures 2, 4 et 6. Sur l'exemple d'embarcation représenté, chaque branche 2, ou plus précisément chaque flotteur principal ou compartiment supérieur 8 se termine, à son extrémité arrière, par un cône 24 à pointe dirigée vers l'arrière, et le déflecteur 23 est fixé au niveau de la base du cône 24, comme représenté sur les figures 4 et 6. Dans un exemple simple de réalisation, chaque déflecteur 23 est un profilé en une matière plastique telle que du PVC qui présente une section transversale triangulaire. Ce profilé est rapporté contre le compartiment supérieur 8 et l'enveloppe 11, et s'étend sensiblement le long de la demi-périphérie inférieure de la branche 2 correspondante, comme représenté sur la figure 2. De tels déflecteurs 23 procurent efficacement un appoint de portance qui soulève la partie arrière de l'embarcation et facilite encore le déjaugeage.

Des profilés 25 de section triangulaire et en matière plastique analogues aux déflecteurs 23, sont avantageusement collés sur la portion de quille 7 au niveau de l'étrave 3 et sur les parties inférieures relevées des flotteurs auxiliaires 9 (voir figures 1 et 5) pour faciliter le passage des vagues par l'embarcation.

Il est également possible de constituer chaque flotteur auxiliaire 9 sous forme d'un corps allongé en un matériau de plus faible densité que l'eau, notamment en un matériau synthétique tel qu'une mousse synthétique à pores fermés ou un matériau plein tel que le polystyrène ou autres. Le corps allongé peut être d'un seul tenant. Toutefois, pour faciliter le rangement et le transport de l'embarcation dégonflée et démontée, il peut s'avérer plus intéressant de constituer le flotteur 9 en plusieurs tronçons disposés bout-à-bout à l'intérieur de l'enveloppe 11. Qu'il soit monobloc ou en plusieurs tronçons, le flotteur 9 ainsi constitué est facilement introductible à l'intérieur de l'enveloppe 11 en raison de la rigidité, même faible, du matériau constitutif.

Grâce aux dispositions qui viennent d'être exposées, les deux flotteurs auxiliaires 9 droit et gauche sont moins coûteux à fabriquer. Non seulement la fabrication, mais surtout l'entretien de l'embarcation se trouvent grandement facilités de ce point de vue.

Bien que le flotteur auxiliaire 9 soit coincé par l'enveloppe 11 contre le flotteur principal 8, il est préférable d'équiper l'extrémité postérieure (et aussi l'extrémité antérieure si celle-ci n'est pas fermée) de l'enveloppe 11 avec des moyens de retenue, comme illustré sur la figure 5 de FR 2 778 626, lorsque ce flotteur 9 est amovible. Ces moyens, qui constituent une simple sécurité, peuvent être réalisés de façon simple et peu onéreuse, par exemple sous forme de deux ou trois pattes qui s'étendent radialement à partir du bord de l'enveloppe 11 et dont les extrémités libres se recouvrent mutuellement vers le centre du flotteur auxiliaire 9 ; un anneau solidaire d'une patte de dessous, engagé à travers des trous de deux autres pattes superposées, et une broche de blocage engagée dans la partie saillante dudit anneau constituent des moyens de fermeture simples, efficaces et peu coûteux.

L'architecture du compartiment auxiliaire 9 qui vient d'être décrite est celle qui semble devoir conférer de façon fiable les meilleurs résultats et avantages. Toutefois, au moins pour certaines applications, il est possible, comme illustré à la figure 6 de FR 2 778 626, de donner au flotteur auxiliaire 9, au moins dans une partie longitudinale (partie avant par exemple), une section transversale de forme complexe, globalement triangulaire curviligne, épousant au plus juste le contour externe du compartiment principal 8 et le contour interne de l'enveloppe 11, de manière telle qu'il occupe tout le volume compris entre l'enveloppe 11 et la paroi du compartiment principal 8, de manière telle aussi qu'il ne puisse pas glisser autour du compartiment 8. Dans ce cas spécifique, un flotteur pneumatique gonflable peut être envisagé, mais serait difficile et onéreux à fabriquer, et il semble préférable d'avoir recours à un flotteur solide en matériau flottant.

## Revendications

1. Embarcation pneumatique comportant au moins un boudin gonflable (1) formant deux branches (2) sensiblement parallèles se rejoignant vers l'avant pour former une étrave (3), et un tableau arrière (4) reliant lesdites branches (2) et apte à recevoir au moins un moteur, chacune desdites branches (2) comportant, au moins dans sa partie sensiblement parallèle, plusieurs compartiments tubulaires (8, 9), chacun de section transversale sensiblement circulaire, dont un compartiment supérieur (8) et un compartiment inférieur (9), accolés longitudinalement l'un à l'autre le long d'une zone circonférentielle, inférieure et tournée vers l'autre branche (2), dudit compartiment supérieur (8), qui présente une section transversale supérieure à celle dudit compartiment inférieur (9), retenu contre ledit compartiment supérieur (8) par une enveloppe latérale souple (11), en toile ou tissu, qui l'entoure au moins partiellement et qui est solidaire dudit compartiment supérieur (8), ladite enveloppe souple (11) étant fixée tangentiellement auxdits compartiments supérieur (8) et inférieur (9) du côté extérieur de la branche (2) considérée, et une quille longitudinale (7) est interposée entre un élément structurel formant plancher (5), qui est maintenu, au moins dans le sens transversal, le long desdites deux branches (2), et un élément structurel formant un fond étanche (6), qui se raccorde aux bords périphériques dudit plancher (5), ladite quille (7) tendant ledit fond (6) en lui conférant la forme d'une carène en V, **caractérisée en ce que** deux volets (13), en tissu ou toile imperméable, sont fixés tendus avec étanchéité, sensiblement symétriquement de part et d'autre de ladite quille (7) longitudinale, chacun sous l'une respectivement des deux parties arrière et latérales de ladite carène, chaque volet (13) ayant un bord latéral extérieur (16) le long duquel ledit volet (13) est lié à la partie inférieure du compartiment inférieur (9) du côté correspondant ou de ladite enveloppe (11) qui le recouvre, et un bord latéral intérieur (17) le long duquel ledit volet (13) est lié audit fond (6), le long d'une ligne s'étendant de l'arrière vers l'avant du volet (13) et de l'embarcation en étant inclinée vers ledit compartiment inférieur (9), la largeur dudit volet (13) se réduisant progressivement, depuis son bord arrière tendu (14) et libre entre ses extrémités, sensiblement au niveau dudit tableau arrière (4), vers une partie avant du volet (13) qui est liée audit fond (6) et/ou audit compartiment inférieur (9) ou à ladite enveloppe (11) correspondante, au niveau du raccordement entre les compartiments supérieur (8) et inférieur (9), chaque volet délimitant ainsi, avec ledit compartiment inférieur (9) et ledit fond (6), un canal convergent de l'avant vers l'arrière et incliné vers l'extrémité arrière de l'arête de la carène en V, et apte à guider et accélérer un écoulement d'eau vers la zone située sous la partie centrale du tableau arrière (4) d'une part et à augmenter la portance de la partie arrière de la carène d'autre part.

2. Embarcation selon la revendication 1, **caractérisée en ce que** chaque volet (13) a une forme générale sensiblement trapézoïdale, dont la grande base et la petite base constituent respectivement le bord arrière (14) et un bord avant (15) du volet (13), et dont les côtés constituent les bords latéraux extérieur (16) et intérieur (17).

3. Embarcation selon l'une quelconque des revendications 1 et 2, **caractérisée en ce que** le bord arrière (14) de chaque volet (13) s'étend transversalement depuis une extrémité intérieure située sensiblement sur l'arête de ladite carène en V, au milieu (18) de la base du tableau arrière (4).

4. Embarcation selon l'une des revendications 1 et 2, **caractérisée en ce que** le bord arrière (14') de chaque volet (13) s'étend transversalement depuis une extrémité intérieure située dans la moitié, qui est adjacente à l'arête de ladite carène en V, de la partie du fond (6) constituant le côté adjacent de la carène en V.

5. Embarcation selon l'une quelconque des revendications 1 à 4, **caractérisée en ce que** lesdits volets (13) s'étendent, vers l'avant à partir dudit tableau arrière (4), sur une longueur, parallèlement à ladite quille longitudinale (7), qui est comprise entre environ 55 % et environ 75 % de la longueur de l'embarcation.

6. Embarcation selon l'une quelconque des revendications 1 à 5, **caractérisée en ce que** lesdits volets (13) s'étendent sensiblement sur les deux tiers arrière de l'embarcation.

7. Embarcation selon l'une quelconque des revendications 1 à 6, **caractérisée en ce que** lesdits volets (13) sont deux pièces de toile ou tissu indépendantes l'une de l'autre.

8. Embarcation selon l'une quelconque des revendications 1 à 6, **caractérisée en ce que** lesdits volets (13) sont formés chacun par l'une respectivement de deux parties d'une seule pièce de tissu ou toile.

9. Embarcation selon l'une quelconque des revendications 1 à 6, **caractérisée en ce que** chaque volet (13) est d'une seule pièce (21) de tissu ou toile avec ladite enveloppe (11) associée audit compartiment inférieur (9) du côté correspondant.

10. Embarcation selon l'une quelconque des revendications 1 à 6, **caractérisée en ce qu'**une seule pièce de toile ou tissu constitue à la fois les deux volets (13) et les deux enveloppes (11) des compartiments inférieurs (9).

11. Embarcation selon l'une quelconque des revendications 1 à 10, **caractérisée en ce qu'**un déflecteur (23), apte à dévier l'eau vers le bas, est monté transversalement en saillie sous chacune desdites deux branches (2), en arrière du bord arrière (14) desdits volets (13).

12. Embarcation selon la revendication 11, **caractérisée en ce que** ledit déflecteur (23) est un profilé en matière synthétique de section transversale triangulaire, qui est rapporté sur le compartiment supérieur (8) et ladite enveloppe (11), sensiblement le long de la demi-périphérie inférieure de ladite branche (2).

13. Embarcation selon l'une quelconque des revendications 11 et 12, **caractérisée en ce que** chaque branche (2) se termine par une calotte ou un cône (24) à pointe dirigée vers l'arrière, et ledit déflecteur (23) est fixé sensiblement au niveau de la base de ladite calotte ou dudit cône (24).

14. Embarcation selon l'une quelconque des revendications 1 à 13, **caractérisée en ce que** ladite quille (9) est une quille pneumatique constituée d'au moins une enceinte gonflable allongée.

15. Embarcation selon l'une quelconque des revendications 1 à 14, **caractérisée en ce que** ledit plancher (10) est maintenu en appui sur la face inférieure et intérieure desdits compartiments supérieurs (8), et le fond (6) est fixé sur lesdites branches (2), au niveau des raccordements entre lesdits compartiments supérieurs (8) et inférieurs (9).

16. Embarcation selon l'une quelconque des revendications 1 à 15, **caractérisée en ce que** lesdits compartiments supérieur (8) et inférieur (9) de chaque branche (2) du boudin (1) comportent deux compartiments gonflables et constituent respectivement un flotteur principal et un flotteur auxiliaire.

17. Embarcation selon la revendication 16, **caractérisée en ce que** chaque flotteur auxiliaire (9) comprend au moins un corps allongé gonflable dont la section transversale est, de l'avant vers l'arrière, progressivement croissante puis décroissante.

18. Embarcation selon l'une quelconque des revendications 1 à 17, **caractérisée en ce que** chaque enveloppe (11) présente une extrémité antérieure (12) fermée et profilée avec une partie inférieure inclinée vers le haut.

## Patentansprüche

1. Aufblasbares Wasserfahrzeug, aufweisend zumindest eine aufblasbare Wulst (1), die zwei im Wesentlichen parallele Zweige (2) ausbilden, die nach vorn hin zusammentreffen, um ein Bug (3) auszubilden, und eine hintere Tafel (4), welche die beiden Zweige (2) verbindet und geeignet ist, zumindest einen Motor aufzunehmen, ausbildet, wobei jeder der Zweige (2) zumindest in seinem im Wesentlichen parallelen Teil mehrere röhrenförmige Kammern (8, 9) von jeweils im Wesentlichen kreisförmigem Querschnitt aufweist, darunter eine obere Kammer (8) und eine untere Kammer (9), die längs aneinandergefügt sind entlang eines unteren und dem anderen Zweig (2) der oberen Kammer (8) zugewandten Umfangsbereichs, die einen größeren Querschnitt aufweist als die untere Kammer (9), die gegen die obere Kammer (8) gehalten wird durch eine seitliche flexible Hülle (11) aus Tuch oder Stoff, welche die obere Kammer (8) zumindest teilweise umgibt und fest mit dieser verbunden ist, wobei die flexible Hülle (11) auf der Außenseite des betreffenden Zweigs (2) tangential an der oberen Kammer (8) und der unteren Kammer (9) befestigt ist, und wobei ein längs verlaufender Kiel (7) angeordnet ist zwischen einem den Fußboden (5) ausbildenden Strukturelement, das zumindest in der Querrichtung entlang der beiden Zweige (2) gehalten wird, und einem einen dichten Untergrund (6) ausbildenden Strukturelement, das mit den peripheren Rändern des Fußbodens (5) verbunden ist, wobei der Kiel (7) den Untergrund (6) spannt und ihm die Form eines V-förmigen Rumpfs verleiht, **dadurch gekennzeichnet, dass** zwei Klappen (13) aus wasserundurchlässigem Tuch oder Stoff im Wesentlichen symmetrisch zu beiden Seiten des längs verlaufenden Kiels (7) abgedichtet gespannt fixiert sind, jede unter einem der beiden hinteren bzw. seitlichen Teile des Rumpfs, wobei jede Klappe (13) einen äußeren Seitenrand (16), entlang dessen die Klappe (13) mit dem unteren Teil der unteren Kammer (9) auf der entsprechenden Seite oder der diese bedeckenden Hülle (11) verbunden ist, und einen inneren Seitenrand (17), entlang dessen die Klappe (13) mit dem Untergrund (6) entlang einer Linie, die sich vom hinteren zum vorderen Bereich der Klappe (13) und des Wasserfahrzeugs erstreckt und wobei sie zur unteren Kammer (9) geneigt ist, verbunden ist, aufweist, wobei die Breite der Klappe (13) progressiv abnimmt von ihrem hinteren Rand (14), der gespannt und zwischen seinen Enden frei ist, im Wesentlichen im Bereich der hinteren Tafel (4), zu einem vorderen Teil der Klappe (13), der mit dem Untergrund (6) und/oder der unteren Kammer (9) oder der entsprechenden Hülle (11) verbunden ist, im Bereich der Verbindung zwischen der oberen Kammer (8) und der unteren Kammer (9), wobei jede Klappe dadurch mit der unteren Kammer (9) und dem Untergrund (6) einen Kanal begrenzt, der von sich vorn nach hinten verjüngt und zum hinteren Ende des Grats des V-förmigen Rumpfs geneigt ist und der geeignet ist, einerseits einen Wasserstrom zu dem unter dem Mittelteil der hinteren Tafel (4) befindlichen Bereich zu lenken und andererseits die Tragfähigkeit des hinteren Teils des Rumpfs zu erhöhen.

2. Wasserfahrzeug nach Anspruch 1, **dadurch gekennzeichnet, dass** jede Klappe (13) eine im Wesentlichen trapezförmige Gesamtform aufweist, deren große Basis und deren kleine Basis den hinteren Rand (14) bzw. einen vorderen Rand (15) der Klappe (13) bilden und deren Seiten die äußere Seitenwand (16) und die innere Seitenwand (17) bilden.

3. Wasserfahrzeug nach einem der Ansprüche 1 und 2, **dadurch gekennzeichnet, dass** sich der hintere Rand (14) jeder Klappe (13) quer von einem inneren Ende, das sich im Wesentlichen auf dem Grat des V-förmige Rumpfs, zur Mitte (18) der Basis der hinteren Tafel (4) erstreckt.

4. Wasserfahrzeug nach einem der Ansprüche 1 und 2, **dadurch gekennzeichnet, dass** sich der hintere Rand (14') jeder Klappe (13) von einem inneren Ende, das sich in der an den Grat des V-förmigen Rumpfs angrenzenden Hälfte des Teils des Untergrunds (6), der die angrenzende Seite des V-förmigen Rumpfs bildet, befindet, quer erstreckt.

5. Wasserfahrzeug nach einem der Ansprüche 1 bis 4, **dadurch gekennzeichnet, dass** sich die Klappen (13) von der hinteren Tafel (4) über eine zum längs verlaufenden Kiel (7) parallele Länge, die etwa 55 % bis etwa 75 % der Länge des Wasserfahrzeugs beträgt, nach vorn erstrecken.

6. Wasserfahrzeug nach einem der Ansprüche 1 bis 5, **dadurch gekennzeichnet, dass** sich die Klappen (13) im Wesentlichen über die hinteren zwei Drittel des Wasserfahrzeugs erstrecken.

7. Wasserfahrzeug nach einem der Ansprüche 1 bis 6, **dadurch gekennzeichnet, dass** die Klappen (13) zwei voneinander unabhängige Stücke aus Tuch oder Stoff sind.

8. Wasserfahrzeug nach einem der Ansprüche 1 bis 6, **dadurch gekennzeichnet, dass** jede der Klappen (13) durch einen der beiden Teilen eines einzigen Stückes aus Tuch oder Stoff ausgebildet sind.

9. Wasserfahrzeug nach einem der Ansprüche 1 bis 6, **dadurch gekennzeichnet, dass** jede Klappe (13) mit der Hülle (11) aus einem einzigen Stück (21) aus Tuch oder Stoff ist, wobei die Hülle (11) mit der unteren Kammer (9) der entsprechenden Seite verbunden ist.

10. Wasserfahrzeug nach einem der Ansprüche 1 bis 6, **dadurch gekennzeichnet, dass** ein einziges Stück aus Tuch oder Stoff zugleich die beiden Klappen (13) und die beiden Hüllen (11) der unteren Kammern (9) bildet.

11. Wasserfahrzeug nach einem der Ansprüche 1 bis 10, **dadurch gekennzeichnet, dass** ein Deflektor (23), der geeignet ist, das Wasser nach unten abzulenken, quer hervorstehend unter jedem der beiden Zweige (2) im hinteren Bereich des hinteren Rands (14) der Klappen (13) montiert ist.

12. Wasserfahrzeug nach Anspruch 11, **dadurch gekennzeichnet, dass** der Deflektor (23) ein Profil aus synthetischem Material mit dreieckigem Querschnitt ist, das auf der oberen Kammer (8) und der Hülle (11) im Wesentlichen entlang des halben inneren Umfangs des Zweigs (2) angebracht ist.

13. Wasserfahrzeug nach einem der Ansprüche 11 und 12, **dadurch gekennzeichnet, dass** jeder Zweig (2) durch eine Kappe oder einen Kegel (24) mit nach hinten gerichteter Spitze endet und dass der Deflektor (23) im Wesentlichen im Bereich der Basis der Kappe bzw. des Kegels (24) befestigt ist.

14. Wasserfahrzeug nach einem der Ansprüche 1 bis 13, **dadurch gekennzeichnet, dass** der Kiel (9) ein pneumatischer Kiel ist, der aus zumindest einem länglichen aufblasbaren Raum besteht.

15. Wasserfahrzeug nach einem der Ansprüche 1 bis 14, **dadurch gekennzeichnet, dass** der Fußboden (10) in Anlage gegen die untere und innere Seite der oberen Kammern (8) gehalten wird und dass der Untergrund (6) an den Zweigen (2) im Bereich der Verbindungen zwischen der oberen Kammer (8) und der unteren Kammer (9) befestigt ist.

16. Wasserfahrzeug nach einem der Ansprüche 1 bis 15, **dadurch gekennzeichnet, dass** die obere Kammer (8) und die untere Kammer (9) jedes Zweigs (2) der Wulst (1) zwei aufblasbare Kammern beinhalten und jeweils einen Hauptschwimmer bzw. einen Hilfsschwimmer bilden.

17. Wasserfahrzeug nach Anspruch 16, **dadurch gekennzeichnet, dass** jeder Hilfsschwimmer (9) zumindest einen länglichen aufblasbaren Körper umfasst, dessen Querschnitt von vorn nach hinten progressiv zunimmt und anschließend abnimmt.

18. Wasserfahrzeug nach einem der Ansprüche 1 bis 17, **dadurch gekennzeichnet, dass** jede Hülle (11) ein geschlossenes und profiliertes vorderes Ende (12) mit einem nach oben geneigten unteren Teil aufweist.

## Claims

1. Inflatable craft comprising at least one inflatable sponson (1) forming two substantially parallel members (2) that meet towards the front to form a bow (3), and a transom (4) linking said members (2) and capable of receiving at least one motor or engine, each of said members (2) comprising, at least in the substantially parallel portion thereof, several tubular compartments (8, 9), each having a substantially circular cross-section, one of which is an upper compartment (8) and one a lower compartment (9), placed longitudinally next to one another along a lower, circumferential area, facing the other member (2) of said upper compartment (8), which has a cross-section greater than that of said lower compartment (9), held against said upper compartment (8) by a flexible side shell (11), made from cloth or fabric, which at least partially surrounds it and is firmly fixed to said upper compartment (8), said flexible shell (11) being secured tangentially to said upper (8) and lower (9) compartments on the outer side of the member (2) in question, and a longitudinal keel (7) is placed between a structural element forming a floor (5), which is held, at least in a transverse direction, along said two members (2) and a structural element forming a watertight bottom (6), which is connected to the peripheral edges of said floor (5), said keel (7) tensioning said bottom (6), giving it the form of a V-shaped hull, **characterized in that** two flaps (13), made from waterproof cloth or fabric, are attached in a watertight manner in a tensioned state, substantially symmetrically on either side of said longitudinal keel (7), each under respectively one of the two rear side portions of said hull, each flap (13) having an outer side edge (16) along which said flap (13) is connected to the lower portion of the lower compartment (9) of the corresponding side or of said shell (11) that covers it, and an inner side edge (17) along which said flap (13) is connected to the bottom (6), along a line extending from the rear to the front of the flap (13) and of the craft, while being angled towards said lower compartment (9), the width of said flap (13) tapering gradually from the tensioned, free rear edge (14) thereof between the ends thereof, substantially at said transom (4), to a front portion of the flap (13) that is connected to said bottom (6) and/or to said lower compartment (9) or to said corresponding shell (11), at the connection between the upper (8) and lower (9) compartments, each flap thus defining, with said lower compartment (9) and said bottom (6), a channel converging from the front to the rear and angled towards the rear end of the ridge of the V-shaped hull, and capable of guiding and accelerating a flow of water towards the area situated under the central portion of the transom (4) on the one hand and increasing the lift of the rear portion of the hull on the other hand.

2. Craft according to claim 1, **characterized in that** each flap (13) has a generally trapezoid shape, the long base and the short base of which respectively constitute the rear edge (14) and a front edge (15) of the flap (13), and the sides of which constitute the outer (16) and inner (17) side edges.

3. Craft according to either of claims 1 and 2, **characterized in that** the rear edge (14) of each flap (13) extends transversally from an inner end situated substantially on the ridge of said V-shaped hull, in the middle (18) of the base of the transom (4).

4. Craft according to either of claims 1 and 2, **characterized in that** the rear edge (14') of each flap (13) extends transversally from an inner end situated within the half, adjacent to the ridge of said V-shaped hull, of the portion of the bottom (6) constituting the adjacent side of the V-shaped hull.

5. Craft according to any one of claims 1 to 4, **characterized in that** said flaps (13) extend forwards from said transom (4), over a length, parallel to said longitudinal keel (7), comprised between approximately 55% and approximately 75% of the length of the craft.

6. Craft according to any one of claims 1 to 5, **characterized in that** said flaps (13) extend substantially over the rear two-thirds of the craft.

7. Craft according to any one of claims 1 to 6, **characterized in that** said flaps (13) are two pieces of cloth or fabric separate from one another.

8. Craft according to any one of claims 1 to 6, **characterized in that** said flaps (13) are each formed by respectively one of two portions of a single piece of cloth or fabric.

9. Craft according to any one of claims 1 to 6, **characterized in that** each flap (13) is made from a single piece (21) of cloth or fabric with said shell (11) associated with said lower compartment (9) of the corresponding side.

10. Craft according to any one of claims 1 to 6, **characterized in that** a single piece of cloth or fabric constitutes both the two flaps (13) and the two shells (11) of the lower compartments (9).

11. Craft according to any one of claims 1 to 10, **characterized in that** a deflector (23), capable of deflecting water downwards, is mounted transversally projecting under each of said members (2), behind the rear edge (14) of said flaps (13).

12. Craft according to claim 11, **characterized in that** said deflector (23) is a profile made from synthetic material having a triangular cross-section, which is attached to the upper compartment (8) and said shell (11), substantially along the lower half of the periphery of said member (2).

13. Craft according to either of claims 11 and 12, **characterized in that** each member (2) ends in a dome or cone (24) with a point directed towards the rear, and said deflector (23) is secured substantially at the base of the dome or of said cone (24).

14. Craft according to any one of claims 1 to 13, **characterized in that** said keel (9) is a pneumatic keel constituted by at least one elongated inflatable enclosure.

15. Craft according to any one of claims 1 to 14, **characterized in that** said floor (10) is held pressing against the lower and inner face of said upper compartments (8) and the bottom (6) is secured on said members (2), at the connections between said upper (8) and lower (9) compartments.

16. Craft according to any one of claims 1 to 15, **characterized in that** said upper (8) and lower (9) compartments of each member (2) of the sponson (1) comprise two inflatable compartments, and respectively constitute a main float and an auxiliary float.

17. Craft according to claim 16, **characterized in that** each auxiliary float (9) comprises at least one inflatable elongated body, the cross-section of which gradually increases, then decreases, from the front to the rear.

18. Craft according to any one of claims 1 to 17, **characterized in that** each shell (11) has a closed, profiled forward end (12) with an upwardly-angled lower portion.
